# FASCICULE DE BREVET EUROPEEN

(11) **EP 1 700 290 B1**
(45) Date de publication et mention de la délivrance du brevet: **16.01.2019**
(21) Numéro de dépôt: 04805623.8
(22) Date de dépôt: 02.12.2004
(51) Int. Cl.: G09G 3/32, G09G 3/22

(54) **ECRAN D'AFFICHAGE D'IMAGES ET PROCEDE D'ADRESSAGE DE CET ECRAN**
BILDANZEIGESCHIRM UND VERFAHREN ZUR ADRESSIERUNG DES SCHIRMS
IMAGE DISPLAY SCREEN AND METHOD OF ADDRESSING SAID SCREEN

(30) Priorité: 31.12.2003 FR 0315629
(43) Date de publication de la demande: 13.09.2006
(73) Titulaire: Thomson Licensing, 92130 Issy-les-Moulineaux (FR)
(72) Inventeur: LE ROY, Philippe, F-35830 Betton (FR); PRAT, Christophe, F-44000 Nantes (FR); AMMARDJI, Fabien, F-35400 Saint-Malo (FR)
(74) Mandataire: Vidon Brevets & Stratégie
(86) Numéro de dépôt international: PCT/FR2004/003104
(87) Numéro de publication internationale: WO 2005/073948

(56) Documents cités:
- EP-A2- 1 111 574
- JP-A- 2001 034 231
- US-A- 6 011 529
- US-A1- 2003 052 614
- KIM J H ET AL: "THRESHOLD VOLTAGE SHIFT OF AMORPHOUS SILICON THIN FILM TRANSISTORS WITH ATMOSPHERIC PRESSURE CHEMICAL VAPOR DEPOSITION SILICON DIOXIDE", APPLIED PHYSICS LETTERS, A I P PUBLISHING LLC, US, vol. 64, no. 18, 2 May 1994 (1994-05-02), page 2362/2363, XP000440965, ISSN: 0003-6951, DOI: 10.1063/1.111615
- HACK M ET AL: "Drain-Bias Dependence of Threshold Voltage Stability of Amorphous Silicon TFTs", IEEE ELECTRON DEVICE LETTERS, IEEE SERVICE CENTER, NEW YORK, NY, US, vol. 25, no. 4, 1 April 2004 (2004-04-01), pages 188-190, XP011109652, ISSN: 0741-3106, DOI: 10.1109/LED.2004.825154

## Description

L'invention concerne un écran d'affichage d'images et un procédé d'adressage de cet écran.

En particulier, l'invention est relative à un écran d'affichage du type à base de matériaux électroluminescents organiques à matrice active gravée sur du Silicium amorphe (Si-a).

Les transistors en couches minces (Thin Film Transistor) en Silicium amorphe hydrogéné présentent des avantages par rapport aux transistors en couches minces en Silicium poly-cristallin (p-Si) pour la conception d'écrans à base de matériaux électroluminescents organiques car ils sont plus faciles à fabriquer et ils présentent une uniformité de luminance sur des échantillons de taille relativement importante.

Cependant, la tension de seuil de déclenchement des transistors en Silicium amorphe dérive au cours du temps lors de l'application prolongée d'une tension entre leur grille et leur source.

Cette dérivation des tensions de seuil de déclenchement se traduit par d'une part, un processus de marquage de l'image sur l'écran et d'autre part, des modifications de luminance de l'écran au cours du temps.

Il est connu notamment par le document US 2003/052614, un écran du type précité comprenant des moyens de commande d'adressage propres à appliquer, au cours de chaque trame d'image, au modulateur de courant de chaque émetteur de cet écran et à l'aide du même et unique circuit d'adressage de cet émetteur, alternativement une tension d'adressage représentative d'une donnée d'image et une tension de polarité inverse à la polarité de la tension d'adressage.

Toutefois, cette architecture et ce mode de pilotage est susceptible d'entraîner une baisse de luminance de l'écran et un phénomène de papillotement sur l'écran, puisque la durée d'émission est réduite au cours de chaque trame.

Il est connu notamment par le document US 6 011 529 (voir notamment figure 9) et WO 2004/051617, un écran du type précité comprenant des moyens de commande d'adressage propres à appliquer, au cours de chaque trame d'image, au modulateur de courant de chaque émetteur de cet écran et à l'aide d'au moins un parmi la pluralité de circuits d'adressage de cet émetteur, une tension d'adressage représentative d'une donnée d'image présentant toujours la même polarisation.

Il est connu notamment par le document EP 1111 574 A2 un écran de type précité comprenant des moyens de commande d'adressage propres à sélectionner alternativement un premier ou un second transistor pour fournir du courant aux émetteurs de l'écran. Ce document ne propose pas de modulation de l'amplitude de ce courant proportionnelle aux valeurs de données de trames d'images.

Le but de l'invention est de proposer un écran alternatif qui présente de faibles variations de luminance au cours du temps.

A cet effet, l'invention a pour objet un écran d'affichage d'images selon la revendication 1.

L'invention a également pour objet un procédé d'adressage d'un écran d'affichage selon la revendication 8.

L'invention sera mieux comprise à la lecture de la description qui va suivre, donnée uniquement à titre d'exemple et faite en se référant aux dessins, sur lesquels :
- la figure 1 est une vue schématique représentant un émetteur et des moyens de commande de l'émission de cet émetteur de l'écran selon un premier mode de réalisation de l'invention ;
- les figures 2A à 2F sont des graphes représentant l'évolution au cours du temps de différents tensions et courants au cours du procédé d'adressage réalisé par le dispositif selon l'invention ; en particulier,
- la figure 2A est un graphe représentant la tension de sélection appliquée à une première électrode de sélection ;
- la figure 2B est un graphe représentant la tension appliquée à une seconde électrode de sélection ;
- la figure 2C est un graphe représentant la tension appliquée à une électrode d'adressage ;
- la figure 2D est un graphe représentant la tension appliquée aux bornes d'une première capacité de stockage et la tension appliquée aux bornes d'une seconde capacité de stockage ;
- la figure 2E est un graphe représentant le courant de drain traversant un premier modulateur de courant et le courant de drain traversant un second modulateur de courant ;
- la figure 2F est un graphe représentant le courant traversant un émetteur ;
- la figure 3 est une vue schématique représentant un émetteur et des moyens de commande de l'émission de cet émetteur de l'écran selon un second mode de réalisation de l'invention ;
- les figures 4A à 4F sont des graphes représentant l'évolution au cours du temps de différents tensions et courants au cours du procédé d'adressage réalisé par le dispositif selon le second mode de réalisation de l'invention ; en particulier,
- la figure 4A est un graphe représentant la tension de sélection appliquée à une électrode de sélection ;
- la figure 4B est un graphe représentant la tension appliquée à une première électrode d'adressage ;
- la figure 4C est un graphe représentant la tension appliquée à une seconde électrode d'adressage ;
- la figure 4D est un graphe représentant la tension aux bornes d'une première capacité de stockage et la tension aux bornes d'une seconde capacité de stockage ;
- la figure 4E est un graphe représentant le courant de drain traversant un premier modulateur de courant et le courant de drain traversant un second modulateur de courant ; et
- la figure 4F est un graphe représentant le courant traversant un émetteur.

L'écran d'affichage selon l'invention est un écran à matrice active comportant des émetteurs de lumière répartis selon des lignes et des colonnes pour former un réseau d'émetteurs.

Les émetteurs de l'écran d'affichage sont des diodes électroluminescentes organiques connues sous l'acronyme OLED. Ils sont chacun associé à un pixel lorsque l'écran est monochrome ou à un sous pixel lorsque l'écran est polychrome. Ils émettent une intensité lumineuse directement proportionnelle au courant qui les traverse.

La figure 1 représente des moyens de commande 2 de l'émission des émetteurs 4 du réseau selon un premier mode de réalisation de l'invention. Dans un souci de simplification, seuls les moyens de commande de l'adressage d'un unique émetteur ont été illustrés sur cette figure.

Les moyens de commande 2 comprennent un premier circuit d'adressage 6 relié à un émetteur 4 du réseau, des moyens de commande d'adressage 8 d'une colonne d'émetteurs, des moyens de commande de sélection 10 d'une ligne d'émetteurs, un système de commande 11 et un second circuit d'adressage 12 relié également à un émetteur 4.

Le premier circuit d'adressage 6 comprend un modulateur de courant 14, une capacité de stockage 16 et un interrupteur de sélection 18.

Le modulateur 14 et l'interrupteur 18 sont des transistors en couches minces en Silicium amorphe hydrogéné. Plus précisément, ce sont des transistors de type n. Ils comportent un drain, une grille et une source et sont aptes à être traversés par un courant circulant de leur drain vers leur source, lorsqu'une tension supérieure ou égale à leur tension de seuil de déclenchement est appliquée entre leur grille et leur source.

Alternativement, des transistors de type p peuvent également être utilisés. Dans ce cas, les transistors 14 et 18 sont aptes à être traversés par un courant circulant de leur source vers leur drain.

Le drain du modulateur 14 est connecté à la cathode de l'émetteur 4. L'anode de l'émetteur 4 est connectée à un générateur de tension continue V_{dd} propre à l'alimenter en puissance. La source du modulateur 14 est raccordée à une électrode de masse ou à une tension négative. La grille du modulateur 14 est raccordée à la source de l'interrupteur 18 et à une borne de la capacité de stockage 16. L'autre borne de la capacité 16 est connectée à une électrode de masse. La grille de l'interrupteur 18 est branchée aux moyens de commande de sélection 10 et son drain est raccordé aux moyens de commande d'adressage 8.

Les moyens de commande d'adressage 8 d'une colonne d'émetteurs comprennent une électrode d'adressage 20 par colonne d'émetteurs et une unité de pilotage d'adressage 22. L'électrode 20 est branchée d'une part à l'unité de pilotage 22 et, d'autre part au drain de l'interrupteur 18 des premiers circuits d'adressage 6 d'une colonne d'émetteurs.

Les moyens de commande de sélection 10 comprennent une première électrode de sélection 24 et une seconde électrode de sélection 26 pour chaque ligne d'émetteurs ainsi qu'une unité de pilotage de sélection 28. La première électrode de sélection 24 est reliée à l'unité de pilotage 28 et à la grille de l'interrupteur 18 des premiers circuits d'adressage 6 d'une ligne d'émetteurs. La seconde électrode 26 est connectée à l'unité de pilotage 28 et à la grille de l'interrupteur 38 des seconds circuits d'adressage 12 d'une ligne d'émetteurs.

Le système de commande 11 est connecté à l'unité de pilotage d'adressage 22 et à l'unité de pilotage de sélection 28.

Le second circuit d'adressage 12 comporte les mêmes composants que le premier circuit d'adressage 6 à savoir un modulateur de courant 34, une capacité de stockage 36 et un interrupteur de sélection 38. Ces composants sont connectés entre eux de la même manière que dans le premier circuit d'adressage 6 et ne seront pas décrits de manière détaillée.

Spécifiquement, le modulateur de courant 34 du second circuit d'adressage 12 est raccordé à la cathode de l'émetteur 4 au noeud 32. Le drain de l'interrupteur 38 est raccordé à la même électrode d'adressage 20 que l'interrupteur 18 et sa grille est connectée à la seconde électrode de sélection 26.

Le système de commande 11 est apte à transmettre des données numériques d'image et des données relatives à la tension de polarisation à l'unité de pilotage 22 et un signal périodique de sélection à l'unité de pilotage 28 à une fréquence prédéfinie.

L'unité de pilotage d'adressage 22 est apte à transmettre une tension d'adressage V_{D} représentative d'une donnée d'image à l'ensemble des émetteurs d'une colonne via l'électrode 20. L'unité de pilotage d'adressage 22 est également apte à appliquer à l'électrode 20 une tension, dite tension de polarisation Vₚ, d'une polarisation inverse à la polarisation de la tension d'adressage. Cette tension est une tension négative prédéfinie d'une durée prédéterminée. Préférentiellement, la tension de polarisation Vₚ est comprise entre - 2 Volts et - 25 Volts. D'une manière générale, on appelle tension de polarisation inverse ou négative, une différence de potentiel V_{gs} entre les électrodes de grille et de source du modulateur qui est inférieure à 0 Volt : V_{gs} < 0V.

L'unité de pilotage 28 est apte à appliquer une tension de sélection périodique V_{S1}, V_{S2} à la grille de l'interrupteur 18 des premiers circuits d'adressage 6 d'une ligne d'émetteurs ou à la grille de l'interrupteur 38 des seconds circuits d'adressage 12 de la même ligne d'émetteurs pour autoriser l'application de la tension d'adressage V_{D} ou de la tension de polarisation Vₚ à la grille du modulateur 14 du premier circuit d'adressage 6 ou à la grille du modulateur 34 second circuit d'adressage 12.

Les figures 2A à 2F illustrent le procédé d'adressage d'un écran d'affichage selon le premier mode de réalisation de l'invention.

Ce procédé comprend une étape de programmation de polarisation A du modulateur 34 du second circuit d'adressage 12. L'unité de pilotage de sélection 28 transmet à la seconde électrode 26, une tension de sélection Vₛ₂, tel qu'illustré sur la figure 2B. L'interrupteur de sélection 38 est débloqué par l'application à sa grille de cette tension de sélection V_{S2}.

Simultanément, l'unité de pilotage d'adressage 22 applique à l'électrode d'adressage 20 une tension de polarisation Vₚ d'une polarité négative (V_{gs} < 0). La tension de polarisation Vₚ est appliquée à la grille du modulateur de courant 34 et à une borne de la capacité de stockage 36. Le courant de drain I_{d2} qui traversait le modulateur 34 pour alimenter l'émetteur 4 durant la trame précédente, tend maintenant vers 0 lors de cette nouvelle trame ainsi que le montre la courbe en pointillés de la figure 2E.

Parallèlement, la capacité de stockage 36 ayant préalablement stockée une tension V_{D} appliquée lors de la trame précédente, se polarise à la tension de polarisation Vₚ, tel qu'illustré sur la figure 2D ; comme l'indique la courbe en pointillés de cette figure, la capacité de stockage 36 maintient cette tension de polarisation à la grille du modulateur 34 pendant une phase de polarisation du second circuit d'adressage 12 et jusqu'à la fin de la prochaine étape de programmation du modulateur 34. Les étapes B, C et D constituent ensemble une phase de polarisation du second circuit d'adressage 12.

La tension de seuil de déclenchement du modulateur 34 ayant subi une dérive par l'application d'une tension d'adressage au cours de la trame d'image précédente, est à nouveau dérivée pendant la phase de polarisation et durant toute la durée de la nouvelle trame, par l'application de la tension de polarisation Vₚ mais dans un sens opposé à sa dérive précédente.

La tension de polarisation appliquée à la grille du modulateur 34 pendant la nouvelle trame permet d'inverser la dérive de sa tension de seuil de déclenchement et de replacer celle-ci à sa valeur initiale, c'est-à-dire à la valeur qu'elle avait avant d'avoir été dérivée par l'application d'une tension d'adressage à sa grille lors de la trame précédente.

Au cours de l'étape B de programmation d'adressage du modulateur 14 du premier circuit d'adressage 6, l'unité de pilotage de sélection 28 génère une tension de sélection V_{S1} et l'applique à la première électrode 24.

En même temps, l'unité de pilotage d'adressage 22 transmet à l'électrode d'adressage 20 une tension d'adressage V_{Da} représentative d'une donnée d'image. L'interrupteur de sélection 18, au croisement de l'électrode d'adressage 20 et de la première électrode de sélection 24, est débloqué et transmet la tension d'adressage V_{Da} au modulateur 14 et à la capacité de stockage 16 du premier circuit d'adressage 6. Comme la tension d'adressage V_{Da} est supérieure à la tension de seuil de déclenchement du modulateur 14, un courant de drain I_{d1} s'établit entre le drain et la source du modulateur 14 et traverse donc l'émetteur 4 comme illustré à la figure 2F. La capacité 16 stocke un potentiel représentatif de la tension d'adressage V_{Da} à la grille du modulateur 14 pour maintenir la luminance de l'émetteur 4 pendant un intervalle de temps correspondant à la durée d'une trame d'image. Ainsi, l'émetteur 4 émet de la lumière pendant l'étape C jusqu'à la fin de la trame d'image.

Pendant les étapes B, C et D, on voit donc que l'émetteur 4 est alimenté en courant par le premier circuit d'adressage 6. Les étapes B, C et D forment donc ensemble une phase d'activation du premier circuit d'adressage 6.

Pendant une étape de programmation de polarisation D du modulateur 14 du premier circuit d'adressage 6, l'unité de pilotage 28 de sélection transmet à la première électrode 24 une tension de sélection V_{S1}. Conjointement à l'application d'une tension de sélection, l'unité de pilotage 22 d'adressage applique à l'électrode 20 une tension de polarisation Vₚ.

L'interrupteur de sélection 18, au croisement de la première électrode 24 et de l'électrode d'adressage 20, est débloqué et transmet cette fois la tension de polarisation Vₚ au modulateur 14 et à la capacité de stockage 16. La capacité de stockage se décharge et stocke les charges transmises par la tension de polarisation pendant une phase de polarisation E, F du premier circuit d'adressage 6, tel qu'illustré sur la figure 2D. Le courant de drain I_{d1} de la trame précédente cesse de traverser le modulateur 14. La tension de seuil du déclenchement du modulateur 14 qui a dérivé et augmenté au cours de la trame d'image va diminuer au cours de la nouvelle trame et notamment au cours de l'étape F.

La trame d'image suivante démarre par une étape de programmation d'adressage E du modulateur 34 du second circuit d'adressage 12. Pendant cette étape, l'unité de pilotage 28 de sélection applique à l'électrode 26 une tension de sélection Vₛ₂. L'unité de pilotage d'adressage 22 applique parallèlement à l'électrode 20 une tension d'adressage V_{Db}.

L'interrupteur 38 du second circuit d'adressage 12 est débloqué et la tension d'adressage V_{Db}, représentative d'une donnée d'image, est appliquée à la grille du modulateur 34 et à la borne de la capacité de stockage 36. Un courant de drain I_{d2} est généré entre le drain et la source du modulateur 34. Ce courant a une amplitude proportionnelle à la valeur de la donnée d'image à émettre pendant cette trame d'image. Ce courant traverse l'émetteur de lumière 4 pendant l'étape F jusqu'à la fin de la trame d'image.

Pendant les étapes E et F, on voit donc que l'émetteur 4 est alimenté en courant par le second circuit d'adressage 12. Les étapes E et F forment donc ensemble une phase d'activation du second circuit d'adressage 12.

En conséquence, le système de commande 11 et les unités de pilotage 22 et 28 commandent l'adressage des tensions de sélection, d'adressage et de polarisation de sorte que :
- une tension d'adressage de polarité positive, est appliquée à la grille du modulateur 14 du premier circuit d'adressage 6 pour alimenter l'émetteur 4 et consécutivement, une tension de polarisation de polarité négative est appliquée à la grille du modulateur 34 du second circuit d'adressage 12 pour compenser la dérivation de sa tension de seuil de déclenchement ;
- puis inversement, une tension d'adressage de polarité positive, est appliquée à la grille du modulateur 34 du second circuit d'adressage 12 pour alimenter l'émetteur 4 et consécutivement, une tension de polarisation de polarité négative est appliquée à la grille du modulateur 14 du premier circuit d'adressage 6 pour compenser la dérivation de sa tension de seuil de déclenchement.

D'une trame d'image à l'autre, l'émetteur 4 est alimenté en courant tour à tour par le premier modulateur 14 pendant une phase d'activation du premier circuit d'adressage, puis par le second modulateur 34 pendant une phase d'activation du second circuit d'adressage.

Les tensions de seuil de déclenchement du modulateur 14 du premier circuit d'adressage et du modulateur 34 du second circuit d'adressage sont augmentées puis diminuées tour à tour à chaque trame d'image. Un tel dispositif permet donc avantageusement de compenser la dérive de tension de seuil de déclenchement des modulateurs du panneau.

Un émetteur 4 et les moyens de commande 40 de son émission selon un second mode de réalisation de l'invention, sont représentés sur la figure 3.

Dans ce mode de réalisation, les moyens de commande 40 comprennent des premiers circuits d'adressage 6 et des seconds circuits d'adressage 12, reliés chacun à une émetteur 4 du réseau, des moyens de commande d'adressage 42 d'une colonne d'émetteurs, des moyens de commande de sélection 44 d'une ligne d'émetteurs et un système de commande 56.

Les premiers 6 et les seconds 12 circuits d'adressage comprennent les mêmes composants, reliés de la même façon que les circuits d'adressage décrits en relation avec la figure 1. Ils sont identifiés par les mêmes références que sur la figure 1 et ne seront plus décrits ci-après.

Les moyens de commande 42 d'adressage comprennent une unité de pilotage d'adressage 46, une première électrode 48 d'adressage et une seconde électrode 50 d'adressage pour chaque colonne d'émetteurs. La première électrode 48 d'adressage est reliée à l'unité de pilotage 46 et au drain de l'interrupteur 18 de l'ensemble des premiers circuits d'adressage 6 d'une colonne d'émetteurs. La seconde électrode 50 d'adressage est reliée à l'unité de pilotage 46 et au drain de l'interrupteur 38 de l'ensemble des seconds circuits d'adressage 12 d'une colonne d'émetteurs.

L'unité de pilotage 46 d'adressage est apte à envoyer une tension d'adressage V_{D1} sur la première électrode 48 et de manière concomitante une tension d'adressage V_{D2} sur la seconde électrode 50.

Les moyens de commande 44 de sélection comprennent une unité de pilotage 54 de sélection et pour chaque ligne d'émetteurs une unique électrode 52 de sélection. L'électrode 52 de sélection est connectée à l'unité de pilotage 54, à la grille de l'interrupteur 18 des premiers circuits d'adressage 6 et à la grille de l'interrupteur 38 des seconds circuits d'adressage 12 d'une ligne d'émetteurs.

Le système de commande 56 est connecté à l'unité de pilotage 54 ainsi qu'à l'unité de pilotage 46. Ce système de commande 56 est apte à transmettre à l'unité de pilotage 46 des données numériques d'images et des données relatives à la tension de polarisation. Il est également apte à transmettre à l'unité de pilotage 54 un signal périodique de sélection.

Le procédé d'adressage d'un écran d'affichage selon le second mode de réalisation de l'invention est illustré sur les figures 4A à 4F.

Ce procédé comprend une étape G de programmation d'adressage de la capacité 16 et de programmation de polarisation simultanée du modulateur 34. L'unité de pilotage 46 transmet une tension d'adressage V_{Da} représentative d'une donnée d'image à la première électrode 48 et une tension de polarisation Vₚ à la seconde électrode 50.

Parallèlement, l'unité de pilotage 54 transmet une tension de sélection V_{S} sur l'électrode de sélection 52. L'interrupteur 18 du premier circuit d'adressage et l'interrupteur 38 du second circuit de programmation sont débloqués de sorte que d'une part, la tension de polarisation Vₚ est appliquée à la grille du modulateur 34 et à la borne de la capacité 36 et d'autre part, la tension d'adressage V_{Da} est appliquée à la grille du modulateur 14 et à une borne de la capacité de stockage 16.

La capacité de stockage 36 se décharge puis se charge à un potentiel négatif égal à la tension de polarisation Vₚ. Cette tension maintenue à la grille du modulateur 34 par la capacité de stockage 36, vise à diminuer progressivement la tension de seuil de déclenchement du modulateur 34 notamment au cours de l'étape H. Comme l'indique la courbe en pointillés de la figure 4E, le courant de drain I_{d2} s'annule et reste nul pendant l'étape H.

La capacité 16 se charge au potentiel V_{Da} et un courant de drain I_{d1} s'établit entre le drain et la source du modulateur 14. L'émetteur 4 est alimenté par le courant I_{d1} pendant l'étape H jusqu'à la fin de la trame d'image.

Pendant les étapes G et H, l'émetteur 4 est donc alimenté en courant par le premier circuit d'adressage 6; les étapes G et H forment donc ensemble une phase d'activation du premier circuit d'adressage. Par ailleurs, pendant les étapes G et H, la tension de polarisation est appliquée à la grille du modulateur 34 pour compenser la dérive de sa tension de seuil de déclenchement. Les étapes G et H forment donc également une phase de polarisation du second circuit d'adressage.

Pendant une étape I de programmation d'adressage de la capacité de stockage 36 et de programmation de polarisation simultanée du modulateur 14, l'unité de pilotage 46 transmet une tension de polarisation Vₚ à la première électrode 48 et une tension d'adressage V_{Db} représentative d'une donnée d'image à la seconde électrode 50.

Les interrupteurs 18 et 38 sont simultanément ouverts par application de la tension de sélection V_{S} à l'électrode 52. La tension de polarisation Vₚ est transmise à la grille du modulateur 14 et à la borne de la capacité 16. La capacité 16 se décharge puis se charge négativement. Comme l'indique la courbe en trait plein de la figure 4E, le courant de drain I_{d1} s'annule et reste nul pendant l'étape J.

Pendant les étapes I et J, la tension de polarisation Vₚ est appliquée à la grille du modulateur 14. Les étapes I et J, forment donc ensemble une phase de polarisation du premier circuit d'adressage 6.

Conjointement, la tension d'adressage V_{Db} est appliquée à la grille du modulateur 34 et à une borne de la capacité 36. Cette tension, maintenue à la grille du modulateur 34 par la capacité 36, génère un courant de drain I_{d2} qui alimente l'émetteur 4 pendant l'étape J et jusqu'à la prochaine étape de programmation d'une nouvelle donnée d'image.

Pendant les étapes I et J, l'émetteur 4 est alimenté en courant par le second circuit d'adressage 12 ; ces étapes forment donc ensemble une phase d'activation du second circuit d'adressage.

En conséquence, le système de commande 56 et les unités de pilotage 46 et 54 commandent l'adressage des tensions de sélection, d'adressage et de polarisation de sorte que :
- une tension d'adressage de polarité positive, est appliquée à la grille du modulateur 14 du premier circuit d'adressage 6 pour alimenter l'émetteur 4 et simultanément, une tension de polarisation de polarité négative est appliquée à la grille du modulateur 34 du second circuit d'adressage 12 pour compenser la dérive de sa tension de seuil de déclenchement ;
- puis inversement, une tension d'adressage de polarité positive est appliquée à la grille du modulateur 34 du second circuit d'adressage 12 pour alimenter l'émetteur 4 et simultanément, une tension de polarisation de polarité négative est appliquée à la grille du modulateur 14 du premier circuit d'adressage 6 pour compenser la dérive de sa tension de seuil de déclenchement.

L'émetteur 4 est ainsi alimenté tour à tour par le courant modulé, par le modulateur 14, puis par le modulateur 34.

Les premier 6 et second 12 circuits d'adressage sont alternativement activés pour alimenter en courant l'émetteur 4.

Quand le modulateur 14 alimente l'émetteur 4, le modulateur 34 est polarisé par application à sa grille d'une tension de polarisation correspondant à une tension négative élevée pour que la tension de seuil de déclenchement du modulateur 34 dérivée au cours de la phase précédente retrouve sa valeur initiale.

Inversement, quand le modulateur 34 alimente l'émetteur 4, le modulateur 14 est polarisé par cette même tension de polarisation négative pour que sa tension de seuil de déclenchement ayant au préalable dérivé dans un sens, dérive dans un sens opposé. Ainsi, l'implantation de deux circuits d'adressage associé à chaque émetteur contribue à compenser les variations de seuil de déclenchement des modulateurs d'un écran d'affichage.

Dans les modes de réalisation décrits, les phases de polarisation et d'activation sont réalisées simultanément et ont des durées égales. En variante, les moyens de commandes sont également aptes à commander les modulateurs 14 et 34 pour que les phases de polarisation et d'activation des premier et second circuits, bien que réalisées simultanément, aient des durées différentes.

Selon un mode de réalisation préférentiel, la tension de polarisation appliquée à l'un ou à l'autre des modulateurs d'un émetteur varie d'une trame d'image à l'autre, en fonction de la tension d'adressage appliquée à ce modulateur lors de la trame précédente ; de préférence, cette tension de polarisation est égale mais de signe opposé à ladite tension d'adressage de la trame précédente.

## Revendications

1. Ecran d'affichage d'images comportant :
- des émetteurs (4) de lumière répartis selon des lignes d'émetteurs et des colonnes d'émetteurs pour former un réseau d'émetteurs,
- des moyens de commande (2, 6, 8, 10, 12 ; 40, 42, 44) de l'émission des émetteurs du réseau comprenant :
a) pour chaque émetteur (4), un premier circuit d'adressage (6) pour la commande du courant traversant ledit émetteur (4), ledit circuit (6) comportant :
- un premier transistor (14) de modulation de courant dudit émetteur (4), ayant une électrode de grille, une électrode de source et une électrode de drain;
- une première capacité de stockage (16) apte à stocker une tension entre l'électrode de grille et l'électrode de source dudit premier transistor (14),
b) pour chaque émetteur (4), au moins un second circuit d'adressage (12) dudit émetteur, lesdits premier (6) et second (12) circuits d'adressage étant montés en parallèle au même émetteur (4), ledit second circuit (12) comprenant :
- un second transistor (34) de modulation de courant dudit émetteur (4), ayant une électrode de grille, une électrode de source et une électrode de drain;
- une seconde capacité de stockage (36) apte à stocker une tension entre l'électrode de grille et l'électrode de source dudit second transistor (34) ;
c) des moyens de commande d'adressage (8, 11, 20, 22 ; 42, 46, 48, 50, 56) :
c1) qui sont adaptés pour activer sélectivement le premier (6) ou le second (12) circuits d'adressage de manière à ce que, d'une trame à l'autre desdites images, chaque émetteur (4) soit alimenté tour à tour par le premier transistor (14) pendant une phase d'activation (B, C ; G, H) du premier circuit d'adressage, puis par le second transistor (34) pendant une phase d'activation (E, F ; I, J) du second circuit d'adressage,
c2) qui sont aptes à appliquer aux bornes de ladite première capacité de stockage (16) et entre l'électrode de grille et l'électrode de source dudit premier transistor (14) d'abord une tension d'adressage (V_{D} ; D_{D1}, V_{D2}) représentative d'une donnée de l'une des trames d'image pour démarrer ladite phase (B, C ; G, H) d'activation du premier circuit d'adressage (6) et d'alimentation de l'émetteur (4) en un courant, ayant, pendant ladite trame, une amplitude proportionnelle à la valeur de ladite donnée, et puis une tension de polarisation (Vₚ) pour démarrer une phase (D, F ; I, J) de polarisation du premier circuit d'adressage (6), et
c3) qui sont aptes à appliquer aux bornes de ladite deuxième capacité de stockage (36) et entre l'électrode de grille et l'électrode de source dudit second transistor (34) d'abord une tension d'adressage (V_{D} ; D_{D1}, V_{D2}) représentative d'une donnée de l'autre trame d'image pour démarrer ladite phase (E, F ; I, J) d'activation du second circuit d'adressage (12) et d'alimentation de l'émetteur (4) en un courant, ayant, pendant ladite trame, une amplitude proportionnelle à la valeur de ladite donnée, puis la tension de polarisation (Vₚ) pour démarrer une phase (A, C ; G, H) de polarisation du second circuit d'adressage (12) ; où ladite tension de polarisation a une polarité inverse à la polarité de ladite tension d'adressage,
où la phase d'activation (B, C ; G, H) du premier circuit d'adressage (6) se réalise en même temps que la phase de polarisation (A, C ; G, H) du second circuit d'adressage (12)
et où la phase d'activation (E, F ; I, J) du second circuit d'adressage (12) se réalise en même temps que la phase de polarisation (D, F ; I, J) du premier circuit d'adressage (6).

2. Ecran d'affichage selon la revendication 1, **caractérisé en ce que** les transistors (14, 34) de modulation de courant sont des transistors en couche mince en silicium amorphe hydrogéné.

3. Ecran d'affichage selon la revendication 1 ou 2, **caractérisé en ce que** les moyens de commande comprennent des moyens de commande de sélection (10, 11, 24, 26, 28; 44, 52, 54, 56) comportant :
- pour chaque premier circuit d'adressage (6) d'un émetteur, un premier interrupteur de sélection (18) apte à transmettre ladite tension d'adressage (V_{D} ; V_{D1}, V_{D2}) ou ladite tension de polarisation aux bornes de ladite première capacité de stockage (16) et entre l'électrode de grille et l'électrode de source dudit premier modulateur de courant (14), en fonction d'une tension de sélection (V_{S1}, V_{S2} ; Vs) pour sélectionner ledit émetteur (4) ;
- pour chaque second circuit d'adressage (12) du même émetteur, un second interrupteur de sélection (38) apte à transmettre ladite tension d'adressage (V_{D} ; V_{D1}, V_{D2}) ou ladite tension de polarisation aux bornes de ladite seconde capacité de stockage (36) et entre l'électrode de grille et l'électrode de source dudit second modulateur de courant (34), en fonction de ladite tension de sélection (V_{S1}, V_{S2} ; Vs) pour sélectionner ledit émetteur (4) ; et
- des moyens de pilotage (11, 24, 26, 28 ; 52, 54, 56) des premier (18) et second (38) interrupteurs de sélection.

4. Ecran d'affichage selon la revendication 3, **caractérisé en ce que** les moyens de pilotage (11, 24, 26, 28) comportent en outre :
- pour chaque ligne d'émetteurs, des première (24) et seconde (26) électrodes de sélection raccordées respectivement aux premier (18) et second (38) interrupteurs de sélection pour leur commande ; et
- une unité de pilotage (28) de sélection apte à transmettre alternativement, d'abord ladite tension de sélection (V_{S1}) à ladite première électrode (24) de sélection, puis ladite tension de sélection (V_{S2}) à ladite seconde électrode (26) de sélection.

5. Ecran d'affichage selon la revendication 4, **caractérisé en ce que** les moyens de commande d'adressage (8, 20, 22) comportent :
- une électrode d'adressage (20) pour chaque colonne d'émetteurs, le premier (18) et le second (38) interrupteurs de sélection étant raccordés à ladite électrode d'adressage (20) ; et
- une unité de pilotage (22) d'adressage apte à envoyer alternativement ladite tension d'adressage (V_{D}) et ladite tension de polarisation (Vₚ) sur ladite électrode d'adressage (20).

6. Ecran d'affichage selon la revendication 3, **caractérisé en ce que** les moyens de pilotage (52, 54, 56) comportent en outre :
- une électrode de sélection (52) pour chaque ligne d'émetteurs, les premier (18) et second (38) interrupteurs de sélection étant raccordés à ladite électrode de sélection (52) pour leur commande ; et
- une unité de pilotage (54) de sélection apte à envoyer ladite tension de sélection (Vs) concomitamment aux premier (18) et second (38) interrupteurs de sélection.

7. Ecran d'affichage selon la revendication 6, **caractérisé en ce que** les moyens de commande d'adressage (42, 46, 48, 50) comportent :
- pour chaque colonne d'émetteurs, des première (48) et seconde (50) électrodes d'adressage raccordées respectivement au premier (18), et second (38) interrupteurs de sélection ; et
- une unité de pilotage (46) d'adressage apte à envoyer concomitamment sur la première électrode (48) d'adressage et sur la seconde électrode (50) d'adressage, ladite tension d'adressage (V_{D1}) ou ladite tension de polarisation (Vₚ).

8. Procédé d'adressage d'un écran d'affichage d'images comportant des émetteurs de lumière (4), un premier (6) et un second (12) circuits d'adressage activables sélectivement, le premier circuit d'adressage (6) comprenant un premier transistor (14) de modulation de courant connecté à un émetteur (4) et ayant une électrode de grille, une électrode de source et une électrode de drain, une première (16) capacité de stockage apte à stocker une tension entre l'électrode de grille et l'électrode de source du premier transistor (14), ledit second circuit d'adressage (12) comprenant un second transistor (34) de modulation de courant connecté audit émetteur (4) et ayant une électrode de grille, une électrode de source et une électrode de drain, une seconde (36) capacité de stockage apte à stocker une tension entre l'électrode de grille et l'électrode de source du second transistor (34),
ledit procédé comportant, d'une trame à l'autre desdites images et pour le pilotage de chaque émetteur (4) :
- une phase d'activation (B, C ; G, H) du premier circuit d'adressage (6) pour alimenter l'émetteur (4) en un courant ayant, pendant l'une des trames une amplitude proportionnelle à la valeur d'une donnée de cette trame en alternance tour à tour avec une phase d'activation (E, F ; I, J) du second circuit d'adressage (12) pour alimenter l'émetteur (4) en un courant ayant, pendant l'autre trame, une amplitude proportionnelle à la valeur d'une donnée de cette trame;
- une phase de polarisation (D, F ; I, J) du premier circuit d'adressage (6) et une phase de polarisation (A, C ; G, H) du second circuit d'adressage (12);
- pour démarrer (B ; G) ladite phase d'activation du premier circuit d'adressage (6), l'application aux bornes de ladite première capacité de stockage (16) et entre l'électrode de grille et l'électrode de source dudit premier transistor (14) d'une tension d'adressage (V_{D} ; D_{D1}, V_{D2}) représentative de la donnée de l'une trame,
- pour démarrer (E ; I) ladite phase d'activation du second circuit d'adressage (12), l'application aux bornes de ladite deuxième capacité de stockage (36) et entre l'électrode de grille et l'électrode de source dudit second transistor (34) d'une tension d'adressage (V_{D} ; D_{D1}, V_{D2}) représentative de la donnée de l'autre trame,
- pour démarrer (D ; I) ladite phase de polarisation du premier circuit d'adressage (6), l'application aux bornes de ladite première capacité de stockage (16) et entre l'électrode de grille et l'électrode de source dudit premier transistor (14) d'une tension de polarisation (Vₚ) de polarité inverse à la polarité de ladite tension d'adressage,
- pour démarrer (A ; G) ladite phase de polarisation du second circuit d'adressage (12), l'application aux bornes de ladite deuxième capacité de stockage (36) et entre l'électrode de grille et l'électrode de source dudit second transistor (34) d'une tension de polarisation (Vₚ) de polarité inverse à la polarité de ladite tension d'adressage,
où la phase d'activation (B, C ; G, H) du premier circuit d'adressage (6) se réalise en même temps que la phase de polarisation (A, C ; G, H) du second circuit d'adressage (12) et où la phase d'activation (E, F ; I, J) du second circuit d'adressage (12) se réalise en même temps que la phase de polarisation (D, F ; I, J) premier circuit d'adressage (6).

9. Procédé d'adressage selon la revendication 1, **caractérisé en ce que** la tension de polarisation (Vₚ) appliquée à l'un ou à l'autre des transistors (14, 34) de modulation de courant d'un émetteur varie d'une trame d'images à l'autre en fonction de la tension d'adressage appliquée à ce modulateur lors de la trame précédente.

## Patentansprüche

1. Bildanzeigeschirm, der umfasst:
- Lichtsender (4), die nach Senderzeilen und Sendersäulen verteilt sind, um ein Netzwerk an Sendern zu bilden,
- Mittel zur Steuerung (2, 6, 8, 10, 12; 40, 42, 44) der Emission der Sender des Netzwerks, die umfassen:
a) für jeden Sender (4) eine erste Adressierungsschaltung (6) für die Steuerung des Stroms, der durch den besagten Sender (4) hindurch geht, wobei die besagte Schaltung (6) umfasst:
- einen ersten Transistor (14) zur Strommodulation des besagten Senders (4), der eine Gate-Elektrode, eine Source-Elektrode und eine Drain-Elektrode hat;
- eine erste Speicherkapazität (16), die in der Lage ist, eine Spannung zwischen der Gate-Elektrode und der Source-Elektrode des besagten ersten Transistors (14) zu speichern,
b) für jeden Sender (4) mindestens eine zweite Adressierungsschaltung (12) des besagten Senders, wobei die besagten erste (6) und zweite (12) Adressierungsschaltungen parallel zum gleichen Sender (4) angeordnet sind, wobei die besagte zweite Schaltung (12) umfasst:
- einen zweiten Transistor (34) zur Strommodulation des besagten Senders (4), der eine Gate-Elektrode, eine Source-Elektrode und eine Drain-Elektrode hat;
- eine zweite Speicherkapazität (36), die in der Lage ist, eine Spannung zwischen der Gate-Elektrode und der Source-Elektrode des besagten zweiten Transistors (34) zu speichern;
c) Steuerungsmittel zur Adressierung (8, 11, 20, 22; 42, 46, 48, 50, 56) :
c1) die angepasst sind, um selektiv die erste (6) oder die zweite (12) Adressierungsschaltung so zu aktivieren, dass von einem Frame zum anderen der besagten Bilder jeder Sender (4) der Reihe nach von dem ersten Transistor (14) während einer Phase zur Aktivierung (B,C; G,H) der ersten Adressierungsschaltung gespeist wird, dann von dem zweiten Transistor (34) während einer Phase zur Aktivierung (E, F; I, J) der zweiten Adressierungsschaltung,
c2) die in der Lage sind, auf die Anschlüsse der besagten ersten Speicherkapazität (16) und zwischen der Gate-Elektrode und der Source-Elektrode des besagten ersten Transistors (14) zuerst eine Adressierungsspannung (V_{D}; V_{D1}, V_{D2}) anzuwenden, die für einen Datenwert des einen Bildframes repräsentativ ist, um die besagte Phase (B, C; G, H) zur Aktivierung der ersten Adressierungsschaltung (6) und zur Speisung des Senders (4) mit einem Strom zu starten, der, während des besagten Frames, eine Amplitude proportional zum Wert des besagten Datenwerts hat, und danach eine Polarisierungsspannung (Vₚ) anzuwenden, um eine Phase (D, F; I, J) zur Polarisierung der ersten Adressierungsspannung (6) zu starten, und
c3) die in der Lage sind, auf die Anschlüsse der besagten zweiten Speicherkapazität (36) und zwischen der Gate-Elektrode und der Source-Elektrode des besagten zweiten Transistors (34) zuerst eine Adressierungsspannung (V_{D}; V_{D1}, V_{D2}) anzuwenden, die für einen Datenwert des anderen Bildframes repräsentativ ist, um die besagte Phase (E, F; I, J) zur Aktivierung der zweiten Adressierungsschaltung (12) und zur Speisung des Senders (4) mit einem Strom zu starten, der, während des besagten Frames, eine Amplitude proportional zum Wert des besagten Datenwerts hat, und danach die Polarisierungsspannung (Vₚ) anzuwenden, um eine Phase (A, C; G, H) zur Polarisierung der zweiten Adressierungsschaltung (12) zu starten;
wo die besagte Polarisierungsspannung eine umgekehrte Polarität zur Polarität der besagten Adressierungsspannung hat,
wo die Phase zur Aktivierung (B, C; G, H) der ersten Adressierungsschaltung (6) zur gleichen Zeit wie die Phase zur Polarisierung (A, C; G, H) der zweiten Adressierungsschaltung (12) erfolgt
und wo die Phase zur Aktivierung (E, F; I, J) der zweiten Adressierungsschaltung (12) zur gleichen Zeit wie die Phase zur Polarisierung (D, F; I, J) der ersten Adressierungsschaltung (6) erfolgt.

2. Anzeigeschirm nach Anspruch 1, **dadurch gekennzeichnet, dass** die Transistoren (14, 34) zur Strommodulation Dünnfilm-Transistoren aus hydriertem amorphen Silizium sind.

3. Anzeigeschirm nach Anspruch 1 oder 2, **dadurch gekennzeichnet, dass** die Mittel zur Steuerung Mittel zur Auswahlsteuerung (10, 11, 24, 26, 28; 44, 52, 54, 56) beinhalten, umfassend:
- für jede erste Adressierungsschaltung (6) eines Senders einen ersten Auswahlschalter (18), der geeignet ist, die besagte Adressierungsspannung (V_{D}; V_{D1}, V_{D2}) oder die besagte Polarisierungsspannung an die Anschlüsse der besagten ersten Speicherkapazität (16) und zwischen der Gate-Elektrode und der Source-Elektrode des besagten ersten Strommodulators (14) zu übertragen, in Abhängigkeit von einer Auswahlspannung (V_{S1}; V_{S2}, V_{S}), um den besagten Sender (4) auszuwählen;
- für jede zweite Adressierungsschaltung (12) desselben Senders einen zweiten Auswahlschalter (38), der geeignet ist, die besagte Adressierungsspannung (V_{D}; V_{D1}, V_{D2}) oder die besagte Polarisierungsspannung an die Anschlüsse der besagten zweiten Speicherkapazität (36) und zwischen der Gate-Elektrode und der Source-Elektrode des besagten zweiten Strommodulators (34) zu übertragen, in Abhängigkeit von der besagten Auswahlspannung (V_{S1}; V_{S2}, V_{S}), um den besagten Sender (4) auszuwählen; und
- Treiber (11, 24, 26, 28; 52, 54, 56) der ersten (18) und zweiten (38) Auswahlschalter.

4. Anzeigeschirm nach Anspruch 3, **dadurch gekennzeichnet, dass** die Treiber (11, 24, 26, 28) des Weiteren umfassen:
- für jede Senderzeile erste (24) und zweite (26) Auswahlelektroden, die jeweils an den ersten (18) und zweiten (38) Auswahlschalter für ihre Steuerung angeschlossen sind; und
- eine Treibereinrichtung (28) zur Auswahl, die geeignet ist, wechselweise zuerst die besagte Auswahlspannung (V_{S1}) an die besagte erste Auswahlelektrode (24) und dann die besagte Auswahlspannung (V_{S2}) an die besagte zweite Auswahlelektrode (26) zu übertragen.

5. Anzeigeschirm nach Anspruch 4, **dadurch gekennzeichnet, dass** die Steuerungsmittel zur Adressierung (8, 20, 22) umfassen:
- eine Adressierungselektrode (20) für jede Sendersäule, wobei der erste (18) und der zweite (38) Auswahlschalter an die besagte Adressierungselektrode (20) angeschlossen sind; und
- eine Treibereinrichtung (22) zur Adressierung, die geeignet ist, wechselweise die besagte Adressierungsspannung (V_{D}) und die besagte Polarisierungsspannung (Vₚ) über die besagte Adressierungselektrode (20) zu senden.

6. Anzeigeschirm nach Anspruch 3, **dadurch gekennzeichnet, dass** die Treiber (52, 54, 56) des Weiteren umfassen:
- eine Auswahlelektrode (52) für jede Senderzeile, wobei der erste (18) und zweite (38) Auswahlschalter an die besagte Auswahlelektrode (52) für ihre Steuerung angeschlossen sind; und
- eine Treibereinrichtung (54) zur Auswahl, die geeignet ist, die besagte Auswahlspannung (V_{S}) gleichzeitig an den ersten (18) und zweiten (38) Auswahlschalter zu senden.

7. Anzeigeschirm nach Anspruch 6, **dadurch gekennzeichnet, dass** die Steuerungsmittel zur Adressierung (42, 46, 48, 50) umfassen:
- für jede Sendersäule erste (48) und zweite (50) Adressierungselektroden, die jeweils an den ersten (18) und zweiten (38) Auswahlschalter angeschlossen sind; und
- eine Treibereinrichtung (46) zur Adressierung, die geeignet ist, gleichzeitig über die erste Adressierungselektrode (48) und über die zweite Adressierungselektrode (50) die besagte Adressierungsspannung (V_{D1}) oder die besagte Polarisierungsspannung (Vₚ) zu senden.

8. Verfahren zur Adressierung eines Bildanzeigeschirms, umfassend Lichtsender (4), eine erste (6) und eine zweite (12) Adressierungsschaltung, die selektiv aktivierbar sind, wobei die erste Adressierungsschaltung (6) einen ersten Transistor (14) zur Strommodulation umfasst, der mit einem Sender (4) verbunden ist und eine Gate-Elektrode, eine Source-Elektrode und eine Drain-Elektrode hat, eine erste (16) Speicherkapazität, die in der Lage ist, eine Spannung zwischen der Gate-Elektrode und der Source-Elektrode des ersten Transistors (14) zu speichern, wobei die zweite Adressierungsschaltung (12) einen zweiten Transistor (34) zur Strommodulation umfasst, der mit dem besagten Sender (4) verbunden ist und eine Gate-Elektrode, eine Source-Elektrode und eine Drain-Elektrode hat, eine zweite (36) Speicherkapazität, die in der Lage ist, eine Spannung zwischen der Gate-Elektrode und der Source-Elektrode des zweiten Transistors (34) zu speichern,
wobei das besagte Verfahren, von einem Frame zum anderen der besagten Bilder und zum Treiben jedes Senders (4), umfasst:
- eine Phase zur Aktivierung (B, C; G, H) der ersten Adressierungsschaltung (6), um den Sender (4) mit einem Strom zu speisen, der während des einen Frames eine Amplitude proportional zum Wert eines Datenwerts dieses Frames hat, im Wechsel nacheinander mit einer Phase zur Aktivierung (E, F; I, J) der zweiten Adressierungsschaltung (12), um den Sender (4) mit einem Strom zu speisen, der während des anderen Frames eine Amplitude proportional zum Wert eines Datenwerts dieses Frames hat;
- eine Phase zur Polarisierung (D, F; I, J) der ersten Adressierungsschaltung (6) und eine Phase zur Polarisierung (A, C; G, H) der zweiten Adressierungsschaltung (12);
- zum Starten (B; G) der besagten Phase zur Aktivierung der ersten Adressierungsschaltung (6), die Anwendung auf die Anschlüsse der besagten ersten Speicherkapazität (16) und zwischen der Gate-Elektrode und der Source-Elektrode des besagten ersten Transistors (14) einer Adressierungsspannung (V_{D}; V_{D1}, V_{D2}), die für den Datenwert des einen Frames repräsentativ ist,
- zum Starten (E; I) der besagten Phase zur Aktivierung der zweiten Adressierungsschaltung (12), die Anwendung auf die Anschlüsse der besagten zweiten Speicherkapazität (36) und zwischen der Gate-Elektrode und der Source-Elektrode des besagten zweiten Transistors (34) einer Adressierungsspannung V_{D}; V_{D1}, V_{D2}), die für den Datenwert des anderen Frames repräsentativ ist,
- zum Starten (D; I) der besagten Phase zur Polarisierung der ersten Adressierungsschaltung (6), die Anwendung auf die Anschlüsse der besagten ersten Speicherkapazität (16) und zwischen der Gate-Elektrode und der Source-Elektrode des besagten ersten Transistors (14) einer Polarisierungsspannung (Vₚ) mit einer Polarität, die umgekehrt zu der Polarität der besagten Adressierungsspannung ist,
- zum Starten (A; G) der besagten Phase zur Polarisierung der zweiten Adressierungsschaltung (12), die Anwendung auf die Anschlüsse der besagten zweiten Speicherkapazität (36) und zwischen der Gate-Elektrode und der Source-Elektrode des besagten zweiten Transistors (34) einer Polarisierungsspannung (Vₚ) mit einer Polarität, die umgekehrt zu der Polarität der besagten Adressierungsspannung ist,
wo die Phase zur Aktivierung (B, C; G, H) der ersten Adressierungsschaltung (6) zur gleichen Zeit wie die Phase zur Polarisierung (A, C; G, H) der zweiten Adressierungsschaltung (12) erfolgt und wo die Phase zur Aktivierung (E, F; I, J) der zweiten Adressierungsschaltung (12) zur gleichen Zeit wie die Phase zur Polarisierung (D, F; I, J) der ersten Adressierungsschaltung (6) erfolgt.

9. Verfahren zur Adressierung nach Anspruch 1, **dadurch gekennzeichnet, dass** die Polarisierungsspannung (Vₚ), die auf den einen oder den anderen der Transistoren (14, 34) zur Strommodulation eines Senders angewandt wird, von einem Bildframe zum anderen entsprechend der Adressierungsspannung, die auf diesen Modulator bei dem vorhergehenden Frame angewandt wurde, variiert.

## Claims

1. Image display screen comprising:
- light emitters (4) distributed along emitter lines and emitter columns to form an emitter network,
- means for controlling (2, 6, 8, 10, 12; 40, 42, 44) the emission of the emitters of the network comprising:
a) for each emitter (4), a first addressing circuit (6) for controlling current passing through said emitter (4), said circuit (6) comprising:
- a first transistor (14) for modulating current of said emitter (4), having a gate electrode, a source electrode and a drain electrode;
- a first storage capacity (16) capable of storing a voltage between the gate electrode of source of said first transistor (14),
b) for each emitter (4), at least one second addressing circuit (12) of said emitter, said first (6) and second (12) addressing circuits being mounted parallel to the same emitter (4), said second circuit (12) comprising:
- a second transistor (34) for modulating current of said emitter (4), having a gate electrode, a source electrode and a drain electrode;
- a second storage capacity (36) capable of storing a voltage between the gate electrode of source of said second transistor (34);
c) means for controlling addressing (8, 11, 20, 22; 42, 46, 48, 50, 56):
c1) which are adapted to selectively activate the first (6) or the second (12) addressing circuits such that, from one frame to the other of said images, each emitter (4) is supplied turn to turn by the first transistor (14) during an activation phase (B, C; G, H) of the first addressing circuit, then by the second transistor (34) during an activation phase (E, F; I, J) of the second addressing circuit,
c2) which are capable of applying to the terminals of said first storage capacity (16) and between the gate electrode and the source electrode of said first transistor (14) first an addressing voltage (V_{D}; D_{D1}, V_{D2}) representative of an item of data of one of the image frames to start said activation phase (B, C; G, H) of the first addressing circuit (6) and supplying the emitter (4) into a current, having, during said frame, an amplitude proportional to the value of said item of data, and then a polarisation voltage (Vₚ) to start a polarisation phase (D, F; I, J) of the first addressing circuit (6), and
c3) which are capable of applying to the terminals of said second storage capacity (36) and between the gate electrode and the source electrode of said second transistor (34) first an addressing voltage (V_{D}, D_{D1}, V_{D2}) representative of an item of data of the other image frame to start said activation phase (E, F; I, J) of the second addressing circuit (12) and supplying the emitter (4) with a current, having, during said frame, an amplitude proportional to the value of said item of data, then the polarisation voltage (Vₚ) to start a polarisation phase (A, C; G, H) of the second addressing circuit (12); where said polarisation voltage has a polarity inverse to the polarity of said addressing voltage, where the activation phase (B, C; G, H) of the first addressing circuit (6) is carried out at the same time as the polarisation phase (A, C; G, H) of the second addressing circuit (12), and where the activation phase (E, F; I, J) of the second addressing circuit (12) is carried out at the same time as the polarisation phase (D, F; I, J) of the first addressing circuit (6).

2. Display screen according to claim 1, **characterised in that** the transistors (14, 34) for modulating current are thin-layer transistors made of hydrogenated amorphous silicon.

3. Display screen according to claim 1 or 2, **characterised in that** the control means comprise means for controlling selection (10, 11, 24, 26, 28; 44, 52, 54, 56) comprising:
- for each first addressing circuit (6) of an emitter, a first selection switch (18) capable of transmitting said addressing voltage (V_{D}; V_{D1}, V_{D2}) or said polarisation voltage at the terminals of said first storage capacity (16) and between the gate electrode and the source electrode of said first current modulator (14), according to a selection voltage (V_{S1}, V_{S2}; V_{S}) to select said emitter (4);
- for each second addressing circuit (12) of the same emitter, a second selection switch (38) capable of transmitting said addressing voltage (V_{D}; V_{D1}, V_{D2}) or said polarisation voltage at the terminals of said second storage capacity (36) and between the gate electrode and the source electrode of said second current modulator (34), according to said selection voltage (V_{S1}, V_{S2}; V_{S}) to select said emitter (4); and
- means for controlling (11, 24, 26, 28; 52, 54, 56) of the first (18) and second (38) selection switches.

4. Display screen according to claim 3, **characterised in that** the control means (11, 24, 26, 28) further comprise:
- for each line of emitters, first (24) and second (26) selection electrodes connected respectively to the first (18) and second (38) selection switches for the control thereof; and
- a unit for controlling (28) selection, capable of transmitting alternatively, first said selection voltage (V_{S1}) to said first selection electrode (24), then said selection voltage (V_{S2}) to said second selection electrode (26).

5. Display screen according to claim 4, **characterised in that** the addressing control means (8, 20, 22) comprise:
- an addressing electrode (20) for each emitter column, the first (18) and the second (38) selection switches being connected to said addressing electrode (20); and
- an addressing control unit (22) capable of sending alternatively said addressing voltage (V_{D}) and said polarisation voltage (Vₚ) on said addressing electrode (20).

6. Display screen according to claim 3, **characterised in that** the control means (52, 54, 56) further comprise:
- a selection electrode (52) for each emitter line, the first (18) and second (38) selection switches being connected to said selection electrode (52) for the control thereof; and
- a selection control unit (54) capable of sending said selection voltage (V_{S}) concurrently to the first (18) and second (38) selection switches.

7. Display screen according to claim 6, **characterised in that** the addressing control means (42, 46, 48, 50) comprise:
- for each emitter column, first (48) and second (50) addressing electrodes connected respectively to the first (18), and second (38) selection switches; and
- an addressing control unit (46) capable of sending concurrently on the first addressing electrode (48) and on the second addressing electrode (50), said addressing voltage (V_{D1}) or said polarisation voltage (Vₚ) .

8. Method for addressing an image display screen comprising light emitters (4), a first (6) and a second (12) addressing circuits that can be activated selectively, the first addressing circuit (6) comprising a first transistor (14) for modulating current connected to an emitter (4) and having a gate electrode, a source electrode and a drain electrode, a first (16) storage capacity capable of storing a voltage between the gate electrode and the source electrode of the first transistor (14), said second addressing circuit (12) comprise a second transistor (34) for modulating current connected to said emitter (4) and having a gate electrode, a source electrode and a drain electrode, a second (36) storage capacity capable of storing a voltage between the gate electrode and the source electrode of the second transistor (34),
said method comprising, from one frame to the other of said images and for controlling each emitter (4) :
- an activation phase (B, C; G, H) of the first addressing circuit (6) to supply the emitter (4) with a current having, during one of the frames, an amplitude proportional to the value of an item of data of this frame alternating turn by turn with an activation phase (E, F; I, J) of the second addressing circuit (12) to supply the emitter (4) with a current having, during the other frame, an amplitude proportional to the value of an item of data of this frame;
- a polarisation phase (D, F; I, J) of the first addressing circuit (6) and a polarisation phase (A, C; G, H) of the second addressing circuit (12);
- to start (B; G) said activation phase of the first addressing circuit (6), the application at the terminals of said first storage capacity (16) and between the gate electrode and the source electrode of said first transistor (14) of an addressing voltage (V_{D}, D_{D1}, V_{D2}) representative of the item of data of a frame,
- to start (E, I) said activation phase of the second addressing circuit (12), the application at the terminals of said second storage capacity (36) and between the gate electrode and the source electrode of said second transistor (34) of an addressing voltage (V_{D}, D_{D1}, V_{D2}) representative of the item of data of the other frame,
- to start (D; I) said polarisation phase of the first addressing circuit (6), the application at the terminals of said first storage capacity (16) and between the gate electrode and the source electrode of said first transistor (14) of a polarisation voltage (Vₚ) of polarity, inverse to the polarity of said addressing voltage,
- to start (A; G) said polarisation phase of the second addressing circuit (12), the application at the terminals of said second storage capacity (36) and between the gate electrode and the source electrode of said second transistor (34) of a polarisation voltage (Vₚ) of polarity inverse to the polarity of said addressing voltage,
where the activation phase (B, C; G, H) of the first addressing circuit (6) is carried out at the same time as the polarisation phase (A, C; G, H) of the second addressing circuit (12) and where the activation phase (E, F; I, J) of the second addressing circuit (12) is carried out at the same time as the polarisation phase (D, F; I, J) of the first addressing circuit (6).

9. Addressing method according to claim 1, **characterised in that** the polarisation voltage (Vₚ) applied to either one of the transistors (14, 34) for modulating current of an emitter varies from one image frame to the other, according to the addressing voltage applied to this modulator during the preceding frame.
